# EUROPÄISCHE PATENTSCHRIFT

(11) **EP 0 015 865 B1**
(45) Veröffentlichungstag und Bekanntmachung des Hinweises auf die Patenterteilung: **20.01.1982**
(21) Anmeldenummer: 80730011.6
(22) Anmeldetag: 15.02.1980
(51) Int. Cl.: H01H 33/91

(54) **Elektrischer Druckgasschalter**
Gas blast circuit breaker
Disjoncteur à gaz comprimé

(30) Priorität: 06.03.1979 DE 2908982
(43) Veröffentlichungstag der Anmeldung: 17.09.1980
(73) Patentinhaber: SIEMENS AKTIENGESELLSCHAFT, 80333 München (DE)
(72) Erfinder: Hess, Rüdiger, Dr. rer. nat., D-1000 Berlin 28 (DE); Marin, Heiner, D-1000 Berlin 19 (DE)

## Beschreibung

Die Erfindung bezieht sich auf einen elektrischen Druckgasschalter mit einer aus Kolben und Zylinder bestehenden Blaseinrichtung, mit zwei feststehenden düsenförmigen Schaltstücken und einem diese in der Einschaltstellung verbindenden rohrförmigen Überbrückungsschaltstück, das aus im Innern einer rohrförmigen Hülse federnd gelagerten Kontaktlamellen und einem stirnseitig unter Zwischenlage einer elektrischen Isolierung gefassten Gleitkontaktring aus lichtbogenbeständigem Material besteht.

Bei einer derartigen, aus der DE-PS 22 09 287 bekannten Ausführungsform eines elektrischen Druckgasschalters ist der Gleitkontaktring in der Einschaltstellung von den Kontaktlamellen galvanisch getrennt. Im Verlaufe der Ausschaltbewegung werden die Kontaktlamellen mit dem Gleitkontaktring unmittelbar vor Trennung der Kontaktlamellen von dem noch mit dem Gleitkontaktring leitend verbundenen feststehenden Schaltstück galvanisch verbunden. Dabei gelangen die Kontaktlamellen mit einem vorspringenden Rand des Gleitkontaktringes in Eingriff, der einen Anschlag für die radial nach innen gerichtete Bewegung der Kontaktlamellen bildet.

Im Verlauf der Ausschaltbewegung muss der Strom von den Kontaktlamellen auf den Gleitkontaktring kommutiert werden. Diese Kommutierung kann bei Schalterausführungsformen für grosse Nenn- und Kurzschlussströme durch die Trägheit der mit grossen Querschnitten versehenen Kontaktfinger beim Ablauf vom feststehenden Schaltstück verzögert werden, so dass ein erhöhter Abbrand an den Kontaktlamellen auftreten kann. Ausserdem kann der dabei auftretende Metalldampf die Schaltleistung des Schalters beeinträchtigen.

Der Erfindung liegt die Aufgabe zugrunde, einen Druckgasschalter der eingangs genannten Art anzugeben, mit dem das Abschaltvermögen und die Lebensdauer der Kontaktlamellen gesteigert wird, insbesondere sollen Kurzschlussströme unter den Bedingungen des Abstandskurzschlusses von mehr als 60 Kiloampere sicher geschaltetwerden können. Nach der Erfindung wird dies dadurch gelöst, dass zumindest eine der Kontaktlamellen ständig mit dem Gleitkontaktring elektrisch leitend verbunden ist.

Durch Anwendung der Erfindung wird der Strom von den Kontaktlamellen auf den Gleitkontaktring unverzögert kommutiert, so dass die Freisetzung grösserer Metalldampfmengen aus den Kontaktlamellen unter Lichtbogeneinfluss vermieden ist. Im Kontaktsystem des Schalters nach der Erfindung ist der Gleitkontaktring mit der rohrförmigen Hülse nicht direkt leitend verbunden, so dass sich nur ein einziger Hauptstrompfad durch alle Kontaktlamellen ausbildet. Damit ist der Vorteil gesichert, dass eine Kontaktkraftschwächung aufgrund paralleler Strompfade sich nicht einstellen kann.

Bei einem ersten Ausführungsbeispiel ist eine Kontaktlamelle federnd gegen den Gleitkontaktring gedrückt. Dabei kann die Kontaktlamelle selbst mit Spiel gegenüber dem einen feststehenden Ablaufschaltstück zugeordnet sein und so dauernd den Gleitkontaktring belasten. Es ist aber auch möglich, dem Gleitkontaktring im Bereich einer Kontaktlamelle ein erhöhtes Auflager zu geben, das die Kontaktlamelle nicht in Eingriff mit dem Ablaufschaltstück gelangen lässt, so dass hierdurch eine ständige leitende Verbindung sichergestellt ist.

Bei einer weiteren Ausführungsform nach der Erfindung ist die Verbindung der Kontaktlamelle mit dem Gleitkontaktring über ein flexibles Stromband vorgesehen. Bei dieser Ausführurgsform ergibt sich der Vorteil, dass alle Kontaktlamellen an der Übertragung des Kurzschlussstromes unmittelbar teilnehmen und der Gleitkontaktring dennoch ständig das gleiche Potential wie die Kontaktlamellen hat.

Anhand der Zeichnung ist ein Ausführungsbeispiel nach der Erfindung beschrieben und die Wirkungsweise erläutert.

In der Figur ist in einem Halbschnitt ein elektrischer Druckgasschalter mit den zum Verständnis der Erfindung erforderlichen Teilen schematisch dargestellt. Der in der Figur dargestellte Druckgasschalter ist ein Hochspannungsschalter für beispielsweise 110 bis 170 kV, in dem Schwefelhexafluorid als Lösch- und Isoliermittel verwendet wird. Der Schalter weist eine z.B. aus Porzellan bestehende Schaltkammer 1 auf, in deren Innenraum zwei feststehende Schaltstücke 2, 3 angeordnet sind. Die Schaltstücke 2, 3 tragen stirnseitig Düsenkörper 4, 5, die aus einem abbrandbeständigen Material bestehen. Die beiden feststehenden Schaltstücke 2, 3 sind in der Einschaltstellung von einem rohrförmigen Überbrükkungsschaltstück 6 überbrückt, das aus einer rohrförmigen Hülse 6a besteht, in deren Innern federnd gelagerte Kontaktlamellen 7 gleichmässig über den Umfang verteilt angeordnet sind. Die rohrförmige Hülse 6a hat stirnseitig einen Gleitkontaktring 8, der aus lichtbogenbeständigem Material, z.B. Graphit, besteht und unter Zwischenlage einer elektrischen Isolierung 9 gefasst ist.

Der Gleitkontaktring 8 weist einen auf die Kontaktlamellen 7 gerichteten Vorsprung 8a auf, an dem sich die Kontaktlamellen 7 abstützen können. Eine der Kontaktlamellen 7a ist, wie die Figur erkennen lässt, ständig mit dem Gleitkontaktring 8 verbunden, und zwar dadurch, dass die Kontaktlamelle 7a ständig federnd gegen den Gleitkontaktring 8 gedrückt ist.

Anstelle der dargestellten Ausführungsform ist es auch möglich, die Kontaktlamelle beidseitig mit einer Kontaktnase 7b zu versehen, so dass sie an der Stromübertragung wie die übrigen Kontaktlamellen 7 teilnimmt. In diesem Falle wird die Verbindung der Kontaktlamelle 7a mit dem Gleitkontaktring über ein flexibles Stromband vorgenommen.

Wenn das Überbrückungsschaltstück6 in Pfeilrichtung 10, d.h. in die Ausschaltlage, gezogen wird, wird gleichzeitig der Blaszylinder 11 einer Blaseinrichtung in die gleiche Richtung bewegt, so dass das vom Blaszylinder 11 umschlossene Blasvolumen 12 gegen einen relativ feststehenden Kolben 13 der Blaseinrichtung komprimiert wird.

Die Kommutierung des Stromes von den Kontaktlamellen 7, 7a auf den Gleitkontaktring 8 erfolgt unverzögert und unabhängig vom Trägheitsverhalten der federbelasteten Kontaktlamellen während des Ablaufs vom feststehenden Schaltstück 2. Wenn auch die ringförmige Isolierung 9 von diesem Schaltstück 2 abläuft, wird das komprimierte Gas in das Innere der Düsenkörper 4, 5 getrieben und der zuvor zwischen dem Gleitkontaktring 8 und dem Düsenkörper 4 gezogene Lichtbogen, der im weiteren Verlauf der Ausschaltbewegung vom Gleitkontaktring 8 auf den Düsenkörper 5 kommutiert, wirksam beblasen.

## Patentansprüche

1. Elektrischer Druckgasschalter mit einer aus Kolben (13) und Zylinder (11) bestehenden Blaseinrichtung, mit zwei feststehenden düsenförmigen Schaltstücken (2, 4; 3, 5) und einem diese in der Einschaltstellung verbindenden rohrförmigen Überbrückungsschaltstück (6), das aus dem Innern einer rohrförmigen Hülse (6a) federnd gelagerten Kontaktlamellen (7) und einem stirnseitig unter Zwischenlage einer elektrischen Isolierung (9) gefassten Gleitkontaktring (8) aus lichtbogenbeständigem Material besteht, dadurch gekennzeichnet, dass zumindest eine der Kontaktlamellen (7) ständig mit dem Gleitkontaktring (8) elektrisch leitend verbunden ist.

2. Elektrischer Druckgasschalter nach Anspruch 1, dadurch gekennzeichnet, dass die Kontaktlamelle (7) federnd gegen den Gleitkontaktring (8) gedrückt ist.

3. Elektrischer Druckgasschalter nach Anspruch 1, dadurch gekennzeichnet, dass die Verbindung der Kontaktlamelle (7) mit dem Gleitkontaktring (8) über ein flexibles Stromband vorgesehen ist.

## Claims

1. A gas-blast electrical circuit breaker comprising a blowing means consisting of a piston (13) and a cylinder (11), two stationary contacts (2, 4; 3, 5) forming a nozzle and a tubular bridging contact (6) which connects the first-mentioned contacts in the on-position and which consists of contact laminations (7) which are resiliently supported within a tubular sleeve (6a) and a sliding contact ring (8) which is made of arc-resistant material and which is supported at the front end of the sleeve below an intermediate layer of electrical insulation, characterised in that at least one of the contact laminations (7) is permanently connected to the sliding contact ring (8) in electrically conductive manner.

2. A gas-blast electrical circuit breaker as claimed in Claim 1, characterised in that the contact lamination (7) is resiliently pressed against the sliding contact ring (8).

3. A gas-blast electrical circuit breaker as claimed in Claim 1, characterised in that the connection of the contact lamination (7) to the sliding contact ring (8) is effected by means of a flexible current conducting strip.

## Revendications

1. Disjoncteur électrique à gaz sous pression, du type comportant un dispositif de soufflage constitué par un piston (13) et par un cylindre (11), deux pièces de contact fixes (2, 4; 3, 5) en forme de tuyères et une pièce de contact de shuntage tubulaire (6) reliant les contacts fixes dans la position de fermeture et constitué par des lamelles de contact (7) montées élastiquement à l'intérieur d'une douille tubulaire (6a) et par une bague de contact glissant (8) sertie frontalement avec interposition d'un isolant électrique (9) et réalisée avec un matériau résistant à l'arc électrique, caractérisé par le fait qu'au moins l'une des lamelles de contact (7) est reliée en permanence, de façon électriquement conductrice, avec la bague de contact glissant (8).

2. Disjoncteur électrique à gaz sous pression selon la revendication 1, caractérisé par le fait que la lamelle de contact (7) est pressée élastiquement contre la bague de contact glissant (8).

3. Disjoncteur électrique à gaz sous pression selon la revendication 1, caractérisé par le fait que la liaison de la lamelle de contact (7) avec la bague de contact glissant (8) est assurée par l'intermédiaire d'un ruban conducteur flexible.
